# EUROPÄISCHE PATENTSCHRIFT

(11) **EP 0 889 231 B1**
(45) Veröffentlichungstag und Bekanntmachung des Hinweises auf die Patenterteilung: **21.02.2007**
(21) Anmeldenummer: 98108851.1
(22) Anmeldetag: 15.05.1998
(51) Int. Cl.: F02M 55/02

(54) **Kraftstoffeinspritzsystem**
Fuel injection system
Système d'injection de combustible

(30) Priorität: 02.07.1997 DE 19728111
(43) Veröffentlichungstag der Anmeldung: 07.01.1999
(73) Patentinhaber: ROBERT BOSCH GMBH, 70442 Stuttgart (DE)
(72) Erfinder: Itoh, Katsuoki, 71229 Leonberg (DE); Boecking, Friedrich, 70499 Stuttgart (DE)

(56) Entgegenhaltungen:
- EP-A- 0 508 362
- DE-A- 4 341 546
- US-A- 4 823 754
- PATENT ABSTRACTS OF JAPAN vol. 097, no. 007, 31. Juli 1997 & JP 09 060562 A (NISSAN MOTOR CO LTD), 4. März 1997
- PATENT ABSTRACTS OF JAPAN vol. 097, no. 007, 31. Juli 1997 & JP 09 088761 A (ISUZU MOTORS LTD), 31. März 1997
- PATENT ABSTRACTS OF JAPAN vol. 095, no. 007, 31. August 1995 & JP 07 109963 A (NIPPONDENSO CO LTD), 25. April 1995

## Beschreibung

### Stand der Technik

Die Erfindung geht aus von einem Kraftstoffeinspritzsystem bei Brennkraftmaschinen nach der Gattung des Patentanspruchs 1.

Durch Patent Abstracts of Japan, Band 97, Nr. 7, 31. Juli 1997 & JP 9-060562 A ist ein Kraftstoffeinspritzsystem bei Brennkraftmaschinen bekannt. Dabei wird ein Kraftstoffhochdruckspreicher von einer Hochdruckpumpe mit Kraftstoff versorgt. Vom Kraftstoffhöchdruckspeicher wird der Kraftstoff mehreren, der Brennkraftmaschine zugeordneten Kraftstoffeinspritzventilen zugeführt. Jedes der Kraftstoffeinspritzventile weist einen Druckraum stromaufwärts ihrer Einspritzöffnung auf, der mit dem Kraftstoffhochdruckspeicher verbunden ist. Am Kraftstoffhochdruckspeicher sind Anschlussstellen ausgebildet, mit denen er jeweils direkt mit dem Gehäuse mehrerer Kraftstoffeinspritzventile verbunden ist.

Durch die DE-OS 43 41 546 ist ein Kraftstoffeinspritzsystem bekannt, bei dem als Kraftstoffhochdruckquelle ein erster Kraftstoffhochdruckspeicher vorgesehen ist, der zweite Kraftstoffhochdruckspeicher versorgt, die einem jeweiligen Kraftstoffeinspritzventil zugeordnet sind. Aus diesem zweiten Kraftstoffhochdruckspeicher wird über ein Schaltventil Kraftstoff dem Kraftstoffeinspritzventil zugeführt. Die Kraftstoffhochdruckspeicher sind jeweils über Hochdruckleitungen miteinander verbunden. Diese stellen jeweils einen begrenzten Durchflußquerschnitt zur Verfügung und haben somit auch einen drosselnden Einfluß auf die Versorgung des Kraftstoffeinspritzventils mit Kraftstoff. Eine ausreichende Kraftstoffversorgung des Kraftstoffeinspritzventils über den jeweiligen Kraftstoffeinspritzvorgang hängt von der Größe des Speichers, seinem Druckniveau, seiner Wiederauffüllkapazität und letztlich von den Drosselungen in den Hochdruckleitungen ab. Werden diese Parameter nicht im ausreichenden Maße berücksichtigt, kann es zu Druckeinbrüchen während des jeweiligen Kraftstoffeinspritzvorgangs am Kraftstoffeinspritzventil kommen. Durch Vergrößerung der eine solche Reduzierung der Kraftstoffversorgung bewirkenden Parameter führt jedoch zu erheblichen Überdimensionierungen. Insbesondere haben aber drosselnde Leitungsverbindungen zwischen Hochdruckspeicher und Kraftstoffeinspritzventil auch wegen der Elastizität der Leitungen und des dadurch variablen Schluckvolumen bei Druckänderungen einem erheblich negativen Einfluß auf die Gewährleistung eines bestimmten Druckniveaus, selbst wenn Kraftstoff unter Hochdruck in ausreichender Menge aus den Hochdruckspeichern zur Verfügung steht.

### Vorteile der Erfindung

Das erfindungsgemäße Kraftstoffeinspritzsystem nach der Gattung des Patentanspruchs 1 hat den Vorteil, dass der Kraftstoffhochdruckspeicher im Gehäuse der Brennkraftmaschine in entsprechend angepaßte Ausnehmungen eingesetzt ist und schädliche Leitungsverbindungen entfallen. Auf diese Weise ist ein drosselnder Einfluß von Leitungsverbindungen verhindert und es besteht die Möglichkeit, den Hochdruckkraftstoff in einer hohen Nachfüllrate zum Druckraum im Kraftstoffeinspritzventil zur Verfügung zu stellen.

In vorteilhafter Weiterbildung ist der Kraftstoffhochdruckspeicher als langgestreckter Hohlkörper ausgebildet, der sich quer zur Längsachse der Kraftstoffeinspritzventile erstreckt. Damit ist die unmittelbare Anbindung des Kraftstoffhochdruckspeichers an die Einspritzventile gewährleistet und es können die bereits genannten kurzen Verbindungen zwischen dem Volumen des Kraftstoffhochdruckspeichers und dem Druckraum im Kraftstoffeinspritzventil realisiert werden.

Zur wirksamen dichten, hochdruckfesten Verbindung zwischen Kraftstoffhochdruckspeicher und den Kraftstoffeinspritzventilen erfolgt eine Ausgestaltung gemäß Patentanspruch 3. Dabei ist es unabhängig, ob der Kraftstoffhochdruckspeicher, wie oben erwähnt, in eine entsprechende Ausnehmung im Gehäuse der Brennkraftmaschine eingesetzt ist oder auf andere Weise an der Brennkraftmaschine fixiert ist.

Vorteilhaft ist jedoch, wenn gemäß Patentanspruch 4 der Kraftstoffhochdruckspeicher in einem Längskanal des Gehäuses eingesetzt ist und dort lagefixiert ist und die Kraftstoffeinspritzventile im Bereich der Anschlußstelle gegen den lagefixierten Kraftstoffhochdruckspeicher gepreßt werden. Dadurch kann individuell die Dichtheit bei einem jedem Kraftstoffeinspritzventil überprüft und sichergestellt werden.

In weiterer Ausgestaltung dazu gemäß Patentanspruch 5 ist ein Druckstück vorgesehen, durch das die Kraftstoffeinspritzventile mit ihrem Gehäuse im Bereich ihrer Eintrittsstelle an Austrittsstellen des Kraftstoffhochdruckspeichers gepreßt werden.

Dabei sind diese Eintrittsstellen und Austrittsstellen gemäß Patentanspruch 6 mit Dichtflächen umgeben, die unter Anpreßdruck die Dichtheit gewährleistet.

Mit der Ausgestaltung gemäß Patentansprüche 7 bis 9 ist es möglich, dass bei gegebener Lagefixierung des Kraftstoffhochdruckspeichers im Bereich der Anschlußstelle zwischen Kraftstoffeinspritzventilgehäuse und Kraftstoffhochdruckspeicher ein Fluchtungsausgleich realisiert werden kann.

### Zeichnung

Zwei Ausführungsbeispiele der Erfindung sind in der Zeichnung dargestellt und werden in der nachfolgenden Beschreibung näher erläutert. Es zeigen Figur 1 eine schematische Darstellung des Kraftstoffeinspritzsystems mit dem Kraftstoffhochdruckspeicher und den Kraftstoffeinspritzventilen, Figur 2 einen Teilschnitt durch den Kraftstoffhochdruckspeicher und einem ihm zugeordneten Kraftstoffeinspritzventil in einer ersten Ausgestaltung der Erfindung, Figur 3 eine vergrößerte Darstellung der Anschlußstelle zwischen Kraftstoffhochdruckspeicher und Kraftstoffeinspritzventil und Figur 4 eine zweite Ausführungsform der Verbindung zwischen einem Kraftstoffeinspritzventil und dem Kraftstoffhochdruckspeicher.

### Beschreibung der Ausführungsbeispiele

Figur 1 zeigt eine Prinzipdarstellung des erfindungsgemäßen Kraftstoffeinspritzsystems. Dabei fördert eine Vorförderpumpe 2 aus einem Kraftstoffvorratsbehälter 1 Kraftstoff zu einer Hochdruckpumpe 3, die über eine Druckleitung 4 mit einem Kraftstoffhochdruckspeicher 5 verbunden ist. Diesem wird auf Einspritzdurck gebrachter Kraftstoff zur Versorgung von Kraftstoffeinspritzventilen 6 zur Verfügung gestellt.

Der Druck im Kraftstoffhochdruckspeicher 5 kann dabei mit Hilfe eines Druckfühlers 8 überwacht werden, dessen Signale von einem elektrischen Steuergerät 9 erfaßt werden, das wiederum, wie hier ausgeführt, die Hochdruckförderleistung der Hochdruckpumpe 3 steuert. Zusätzlich ist hierzu aus Sicherheitsgründen ein Druckbegrenzungsventil 10 vorgesehen, das in anderer Ausführung statt der genannten Steuerung der Hochdruckpumpe auch noch der Drucksteuerung im Kraftstoffhochdruckspeicher 5 durch gesteuerte Entlasstung des Kraftstoffhochdruckspeicher 5 dienen könnte. Durch das Steuergerät 9 wird ferner auch die Einspritzung über die Kraftstoffeinspritzventile 6 gesteuert, die als elektrisch steuerbare Kraftstoffeinspritzventile ausgebildet sind. Der Figur 1 ist entnehmbar, daß die Kraftstoffeinspritzventile unmittelbar dem Kraftstoffhochdruckspeicher 5 zugeordnet sind. Diese Zuordnung zeigt die Darstellung in Figur 2 etwas genauer. Hier ist wiederum der Kraftstoffhochdruckspeicher 5 dargestellt, der durch nicht weiter dargestellte Mittel in seiner Lage fixiert ist. Es ist weiterhin ein Teil eines Kraftstoffeinspritzventils 6 im Schnitt dargestellt, das in einer Ausnehmung 12 des Brennkraftmaschinengehäuses 14 axial und radial fixiert eingesetzt ist. Der Kraftstoffhochdruckspeicher ist beispielsweise ebenfalls in eine Ausnehmung 15, z.B. in Form eines Längskanals im Brennkraftmaschinengehäuse 14, fixiert.

Das Kraftstoffeinspritzventil 6 weist eine Ventilnadel 17 auf, die in bekannter Weise Einspritzöffnungen 18 steuert. Stromaufwärts dieser Einspritzöffnungen ist ein Druckraum 19 vorgesehen, der von einer Druckleitung 20, die im Gehäuse 21 des Kraftstoffeinspritzventils in Längsrichtung verläuft, mit Kraftstoff versorgt wird. Die Einspritzventilnadel wird durch eine Druckfeder 22 in Schließrichtung beaufschlagt. Entgegen der Kraft dieser sich an dem Kraftstoffeinspritzventilgehäuse abstützenden Druckfeder 22 ist eine dem Druck im Druckraum 19 ausgesetzte Druckschulter 23 vorgesehen, über die aus der aus Druckfläche und Druck im Druckraum resultierenden Kraft die Einspritzventilnadel 17 gegen die Kraft der Feder in Öffnungsstellung bewegt werden kann. In Verlängerung der Einspritzventilnadel wirkt aber zusätzlich ein Stößel 24, der hier in nicht weiter gezeigter Weise ebenfalls dem Druck eines Druckraums ausgesetzt ist, dessen Druckniveau mit Hilfe eines elektrisch gesteuerten Ventils veränderbar ist. Wird dieser Druckraum entlastet, so kann die Ventilnadel 17 gegen die Kraft der Druckfeder 22 in Öffnungsrichtung gebracht werden. Wird jedoch in dem genannten Druckraum der Druck aufgebaut, so drückt der Stößel 24 die Ventilnadel 17 entgegen ihrer Öffnungskraft in Schließstellung.

Zur Versorgung des Druckraumes 19 mit auf hohem Einspritzdruck gebrachten Kraftstoff ist die Druckleitung 20 vorgesehen, die eine Eintrittsstelle 27 an der Mantelfläche 25 des Einspritzventilgehäuses 21 im mittleren Bereich der Einspritzventilgehäuse Längserstreckung hat. Diese Eintrittsstelle 27 ist im dichten Kontakt mit einer Austrittsstelle 26 am Krafstoffhochdruckspeicher 5. Die Einstrittsstelle und die Austrittsstelle bilden eine Anschlußstelle. Zur dichten Verbindung wird das Einspritzventil mittels eines Druckstücks 36 mit ihrer Einstrittsstelle auf die Austrittsstelle 26 gepreßt. dies ist genauer der Figur 3 entnembar. Man erkennt dort wiederum einen Teil des Gehäuses 21 des Kraftstoffeinspritzventils mit der Druckleitung bzw. dem Druckkanal 20 darin. Von diesen zweigt ein Querkanal 28 ab, der im Bereich einer muldenförmigen Ausnehmung 29 endet. Diese muldenförmige Ausnehmung ist als Dichtfläche in die Mantelfläche 25 des Einspritzventilgehäuses 21 eingearbeitet und dient zur Aufnahme der Austrittsstelle 26 am Kraftstoffhochdruckspeicher 5. Die Austrittsstelle ist als Vorsprung 31 etwa noppenförmig ausgebildet mit einer kugeligen Oberfläche 32, die ebenfalls als Dichtfläche gearbeitet ist. Radial zur Längsachse 33 des Kraftstoffhochdruckspeichers tritt am höchsten Punkt des Vorsprungs 31 ein Kraftstoffkanal 34 aus, der bei dichter Anlage des Kraftstoffhochdruckspeichers am Kraftstoffeinspritzventilgehäuse 21 mit dem Querkanal 28 fluchtet und somit eine direkte Verbindung zwischen dem Kraftstoffhochdruckspeicher 5 und dem Druckkanal 20 bzw. dem Druckraum 19 des Kraftstoffeinspritzventils herstellt.

Zur Sicherstellung der dichten Verbindung zwischen Eintrittsstelle 27 und Austrittsstelle 26 ist quer zur Längserstreckung des Kraftstoffeinspritzventils das Druckstück 36 vorgesehen, das in die Ausnehmung 12 eintritt und mit dem Einspritzventilgehäuse 21 so verspannt ist, daß dieses mit seiner Eintrittsstelle 27 gegen die Austrittsstelle 26 des in dem Längskanal 15 fixierten Kraftstoffhochdruckspeichers gepreßt wird. Die kugelige Ausgestaltung des Vorsprungs 31 erlaubt hier Fluchtungsfehler auszugleichen. Dabei ist eine Paarung möglich derart, daß die Oberfläche des Vorsprungs 31 kugelig ist, während die Oberfläche der Ausnehmung 29 kegelförmig ausgebildet ist, so daß eine Linienberührung als Dichtkante verwirklichbar ist. Nichts desto trotz kann natürlich auch eine entsprechend angepaßte kugelig muldenförmige Kombination zwischen Eintrittsstelle und Austrittsstelle verwirklicht werden. Schließlich können beide Verbindungsbereiche auch in Kegelflächen realisiert werden, wobei hier die Fluchtungsfehlerkompensation nicht mehr in dem großen Umfang möglich ist. Insbesondere müssen die Kegelwinkel voneinander abweichen, so daß im Bereich des Vorsprungs 31 eine Kegelfläche mit einem kleineren Spitzenwinkel des erzeugenden Kegels vorgesehen werden, während der entsprechende erzeugende Kegel für die Kegelfläche am Kraftstoffeinspritzventilgehäuse 21 entsprechend größer sein müßte.

Eine alternative Ausgestaltung zur Ausführung 3 ist der Figur 4 entnehmbar. Hier ist der Vorsprung statt auf der Seite des Kraftstoffhochdruckspeichers auf der Seite des Kraftstoffeinspritzventils vorgesehen. Dieser Vorsprung 31' ist analog zur Ausgestaltung nach Figur 3 mit einer kugeligen Oberfläche 32' ausgestattet, die als Dichtfläche bearbeitet ist und der Querkanal 28' mündet hier wiederum an der höchsten Stelle dieses kugelförmigen Vorsprungs 31'. Auf der gegenüberliegenden Seite hat nun der Kraftstoffhochdruckspeicher 5' eine muldenförmige Ausnehmung 29', die entweder kugelförmig oder kegelförmig sein kann und ebenfalls als Dichtfläche konzipiert ist. Zu dieser führt dann der Kanal 34 aus dem Inneren des Kraftstoffhochdruckspeichers mit dem Innenraum 37, der von der Kraftstoffhochdruckpumpe 3 mit Kraftstoff gefüllt gehalten wird, heraus.

Der genannte Vorsprung überbrückt in beiden Fällen nach Figur 3 und nach Figur 4 eine Verschneidungsöffnung 38 zwischen der Ausnehmung 12 und der Ausnehmung 15. Diese Verschneidungsöffnung erlaubt die Verbindung zwischen dem im Gehäuse 14 der Brennkraftmaschine gelagerten Kraftstoffhochdruckspeicher und-dem in diesem Gehäuse gelagerten Kraftstoffeinspritzventil. Der Vorsprung 31 bzw. 31' ist dabei weiterhin dafür notwendig, Fluchtungsfehler auszugleichen und den nötigen Freiraum zur Anpreßung des Einspritzventilgehäuses an den Kraftstoffhochdruckspeicher zu schaffen, so daß eine stutzenförmige Verbindung zwischen den beiden verwirklicht werden kann. Die Anpressung, die her durch ein Druckstück 36 erfolgt ist kann in verschiedener Form realisiert werden und auch an jeder Anschlußstelle individuell eingestellt werden, so daß immer eine exakte dichte Verbindung zwischen Kraftstoffeinspritzventil und Hochdruckspeicher ermöglicht ist unabhängig von den notwendigen Herstellungs- und Einbautoleranzen.

Mit dieser erfindungsgemäßen Lösung wird ein kürzeste Verbindung zwischen dem Kraftstoffhochdruckspeicher und der Einspritzstelle am Kraftstoffeinspritzventil geschaffen, die die Drosselverluste in der Verbindung zwischen dem Kraftstoffhochdruckspeicher zur Einspritzstelle am Kraftstoffeinspritzventil minimiert.

## Patentansprüche

1. Kraftstoffeinspritzsystem bei Brennkraftmaschinen mit einem von einer Hochdruckpumpe (3) mit Kraftstoff versorgten Kraftstoffhochdruckspeicher (5) zur Versorgung mehrerer der Brennkraftmaschine zugeordneter Kraftstoffeinspritzventile (6), die ein Gehaüse (21) und einen Druckraum (19) stromaufwärts ihrer Einspritzöffnung (18) aufweisen, der jeweils mit dem Kraftstoffhochdruckspeicher (5) verbunden ist, wobei der Kraftstoffhochdruckspeicher (5) Anschlußstellen (26) hat, mit denen er direkt jeweils mit dem Gehäuse (21) mehrerer Kraftstoffeinspritzventile (6) verbunden ist, **dadurch gekennzeichnet, dass** sowohl der Kraftstoffhochdruckspeicher (5) als auch die Kraftstoffeinspritzventile (6) in einem Gehäuse (14) der Brennkraftmaschine in entsprechend angepaßte Ausnehmungen (12, 15) einsetzbar sind.

2. Kraftstoffeinspritzsytem bei Brennkraftmaschinen nach Anspruch 1, **dadurch gekennzeichnet, dass** der Kraftstoffhochdruckspeicher (5) als langgestreckter Hohlkörper ausgebildet ist, der sich quer zur Längsachse der Kraftstoffeinspritzventile (6) erstreckt.

3. Kraftstoffeinspritzsytem bei Brennkraftmaschinen nach Anspruch 1 oder 2, **dadurch gekennzeichnet, dass** der Kraftstoffhochdruckspeicher (5) am Gehäuse (14) der Brennkraftmaschine so fixierbar ist, dass er quer zur Achse der Kraftstoffeinspritzventile (6) liegt und dort jeweils die Anschlußstellen bildet, wobei dort jeweils ein eine Eintrittsstelle (27) in das Kraftstoffeinspritzventilgehäuse (21) oder eine Austrittsstelle (26) am Kraftstoffhochdruckspeicher (5) aufnehmender Vorsprung (31, 31') an dem Kraftstoffeinspritzventilgehäuse (21) oder am Kraftstoffhochdruckspeicher (5) vorgesehen ist, wobei durch einen auf einen der Teile, das Kraftstoffeinspritzventilgehäuse (21) oder den Kraftstoffhochdruckspeicher (5); aufgebrachten Anpressdruck diese Teile im Bereich der Anschlußstelle (26, 27) in dichter Anlage aneinander gehalten werden.

4. Kraftstoffeinspritzsytem bei Brennkraftmaschinen nach Anspruch 3, **dadurch gekennzeichnet, dass** der Kraftstoffhochdruckspeicher (5) in einem Längskanal (15) im Gehäuse (14) der Brennkraftmaschine einsetzbar ist, der Ausnahmen (12) zur Aufnahme der Kraftstoffeinspritzventile (6) schneidet und an der Verschneidungsöffnung (38) zwischen Längskanal (15) und den Aufnahmen (12) jeweils die Anschlußstelle (26, 27) ausgebildet ist, mit einem eine Eintrittsstelle (27) in das Kraftstoffeinspritzventilgehäuse (21) oder eine Austrittsstelle (26) am Kraftstoffhochdruckspeicher (5) aufnehmenden Vorsprung (31, 31') an dem Kraftstoffeinspritzventilgehäuse (21) oder am Kraftstoffhochdruckspeicher (5), welcher Vorsprung (31, 31') jeweils durch die Verschneidungsöffnung (38) ragt, wobei durch einen auf einen der Teile, das Kraftstoffeinspritzventilgehäuse oder den Kraftstoffhochdruckspeicher (5), aufgebrachten Anpressdruck diese Teile im Bereich der Anschlußstelle (26, 27) in dichter Anlage aneinander gehalten werden.

5. Kraftstoffeinspritzsytem bei Brennkraftmaschinen nach einem der Ansprüche 3 oder 4, **dadurch gekennzeichnet, dass** die Kraftstoffeinspritzventilgehäuse (21) mit ihrer Eintrittsstelle (27) jeweils durch ein Druckstück (36) gegen eine der Austrittsstellen (26) am Kraftstoffhochdruckspeicher (5) gepreßt werden.

6. Kraftstoffeinspritzsytem bei Brennkraftmaschinen nach Anspruch 5, **dadurch gekennzeichnet, dass** die Eintrittsstellen (27) und die Austrittsstellen (26) von einer als Dichtfläche (29, 32) ausgebildete Oberfläche umgeben sind.

7. Kraftstoffeinspritzsytem bei Brennkraftmaschinen nach Anspruch 6, **dadurch gekennzeichnet, dass** jeweils die Dichtfläche (29, 32) des einen der Teile, des Kraftstoffeinspritzventilgehäuses (21) bzw. des Kraftstoffhochdruckspeichers (5) kegelförmig und die Dichtfläche des anderen dieser Teile kugelförmig ausgeführt ist.

8. Kraftstoffeinspritzsytem bei Brennkraftmaschinen nach Anspruch 6, **dadurch gekennzeichnet, dass** jeweils die Dichtfläche (29, 32) beider Teile, des Kraftstoffeinspritzventilgehäuses (21) und des Kraftstoffhochdruckspeichers (5), kugelförmig mit unterschiedlichem Kugelradius ausgeführt sind.

9. Kraftstoffeinspritzsytem bei Brennkraftmaschinen nach Anspruch 6, **dadurch gekennzeichnet, dass** jeweils die Dichtfläche (29, 32) beider Teile, des Kraftstoffeinspritzventilgehäuses (21) und des Kraftstoffhochdruckspeichers (5), kegelförmig mit unterschiedlichem Kegelwinkel ausgeführt sind.

## Claims

1. Fuel injection system for internal combustion engines having a high pressure fuel accumulator (5), which is supplied with fuel by a high pressure pump (3), for feeding a plurality of fuel injection valves (6) which are assigned to the internal combustion engine, said fuel injection valves (6) having a housing (21) and a pressure space (19) upstream of their injection opening (18), said pressure space (19) being connected in each case to the high pressure fuel accumulator (5), the high pressure fuel accumulator (5) having port points (26), by means of which it is connected directly to the housing (21) of a plurality of fuel injection valves (6), **characterized in that** both the high pressure fuel accumulator (5) and the fuel injection valves (6) can be placed in a housing (14) of the internal combustion engine in correspondingly matched recesses (12, 15).

2. Fuel injection system for internal combustion engines according to Claim 1, **characterized in that** the high pressure fuel accumulator (5) is embodied as an elongate hollow body which extends transversely with respect to the longitudinal axis of the fuel injection valves (6).

3. Fuel injection system for internal combustion engines according to Claim 1 or 2, **characterized in that** the high pressure fuel accumulator (5) can be fixed to the housing (14) of the internal combustion engine so as to lie transversely with respect to the axis of the fuel injection valves (6) and so as to form the port points there in each case, with a projection (31, 31') being provided on the fuel injection valve housing (21) or on the high pressure fuel accumulator (5) at each of said port points said projection (31, 31') accommodating in each case one inlet point (27) into the fuel injection valve housing (21) or an outlet point (26) on the high pressure fuel accumulator (5), the fuel injection valve housing (21) and the high pressure fuel accumulator (5) being held against one another so as to be in sealing contact in the region of the port point (26, 27) by means of a contact pressure applied to one of said parts, the fuel injection valve housing (21) or the high pressure fuel accumulator (5).

4. Fuel injection system for internal combustion engines according to Claim 3, **characterized in that** the high pressure fuel accumulator (5) can be placed in a longitudinal duct (15) in the housing (14) of the internal combustion engine, which longitudinal duct (15) intersects recesses (12) for accommodating the fuel injection valves (6), and the port point (26, 27) is formed in each case at the intersection opening (38) between the longitudinal duct (15) and the recesses (12), having a projection (31, 31') on the fuel injection valve housing (21) or on the high pressure fuel accumulator (5), said projection (31, 31') accommodating an inlet point (27) into the fuel injection valve housing (21) or an outlet point (26) on the high pressure fuel accumulator (5), and said projection (31, 31') in each case projecting through the intersection opening (38), with the fuel injection valve housing and the high pressure fuel accumulator (5) being held against one another so as to be in sealing contact in the region of the port point (26, 27) by means of a contact pressure applied to one of said parts, the fuel injection valve housing or the high pressure fuel accumulator (5).

5. Fuel injection system for internal combustion engines according to one of Claims 3 or 4, **characterized in that** the inlet point (27) of the fuel injection valve housing (21) is in each case pressed against one of the outlet points (26) on the high pressure fuel accumulator (5) by means of a thrust piece (36).

6. Fuel injection system for internal combustion engines according to Claim 5, **characterized in that** the inlet points (27) and the outlet points (26) are surrounded by a surface designed as a sealing face (29, 32).

7. Fuel injection system for internal combustion engines according to Claim 6, **characterized in that** the sealing face (29, 32) of in each case one of the parts, the fuel injection valve housing (21) or the high pressure fuel accumulator (5), is conical and the sealing face of the other of said parts is spherical.

8. Fuel injection system for internal combustion engines according to claim 6, **characterized in that** the sealing faces (29, 32) of both parts, the fuel injection valve housing (21) and the high pressure fuel accumulator (5), are spherical with different ball radii.

9. Fuel injection system for internal combustion engines according to claim 6, **characterized in that** the sealing faces (29, 32) of both parts, the fuel injection valve housing (21) and the high pressure fuel accumulator (5), are conical with different cone angles.

## Revendications

1. Système d'injection de carburant pour moteurs à combustion interne comprenant un accumulateur de carburant haute pression (5) alimenté en carburant par une pompe haute pression (3) pour alimenter plusieurs injecteurs de carburant (6) associés au moteur à combustion interne, et présentant en amont de leur orifice d'injection (18) un boîtier (21) et une chambre de pression (19) respectivement reliés à l'accumulateur de carburant haute pression (5), l'accumulateur de carburant haute pression (5) ayant des points de raccordement (26) le reliant directement chaque fois au boîtier (21) de plusieurs injecteurs de carburant (6),
**caractérisé en ce qu'**
aussi bien l'accumulateur de carburant haute pression (5) que les injecteurs de carburant (6) peuvent être montés dans un boîtier (14) du moteur à combustion interne dans des évidements (12, 15) adaptés.

2. Système d'injection de carburant pour moteurs à combustion interne selon la revendication 1,
**caractérisé en ce que**
l'accumulateur de carburant haute pression (5) est un corps creux allongé qui s'étend transversalement par rapport à l'axe longitudinal des injecteurs de carburant (6).

3. Système d'injection de carburant pour moteurs à combustion interne selon la revendication 1 ou 2,
**caractérisé en ce que**
l'accumulateur de carburant haute pression (5) peut être fixé au boîtier (14) du moteur à combustion interne de sorte qu'il soit placé transversalement par rapport à l'axe des injecteurs de carburant (6) et y forme respectivement les points de raccordement, une saillie (31, 31') qui reçoit un point d'entrée (27) dans le boîtier d'injecteur de carburant (21) ou un point de sortie (26) sur l'accumulateur de carburant haute pression (5) étant chaque fois prévue sur le boîtier d'injecteur de carburant (21) ou sur l'accumulateur de carburant haute pression (5), une pression d'appui exercée sur l'un des composants, soit le boîtier d'injecteur de carburant (21) soit l'accumulateur de carburant haute pression (5), permettant de maintenir ces composants en contact étanche l'un contre l'autre dans la zone du point de raccordement (26, 27).

4. Système d'injection de carburant pour moteurs à combustion interne selon la revendication 3,
**caractérisé en ce que**
l'accumulateur de carburant haute pression (5) peut être monté dans un canal longitudinal (15) dans le boîtier (14) du moteur à combustion interne, qui coupe des évidements (12) pour loger les injecteurs de carburant (6) et le point de raccordement (26, 27) est respectivement formé sur l'ouverture de coupe (38) entre le canal longitudinal (15) et les évidements (12), avec sur le boîtier d'injecteur de carburant (21) ou sur l'accumulateur de carburant haute pression (5) une saillie (31, 31') qui reçoit un point d'entrée (27) dans le boîtier d'injecteur de carburant (21) ou un point de sortie (26) sur l'accumulateur de carburant haute pression (5), laquelle saillie (31, 31') traverse l'ouverture de coupe (38), et une pression d'appui exercée sur l'un des composants, soit le boîtier d'injecteur de carburant (21) soit l'accumulateur de carburant haute pression (5), permet de maintenir ces composants en contact étanche l'un contre l'autre dans la zone du point de raccordement (26, 27).

5. Système d'injection de carburant pour moteurs à combustion interne selon l'une quelconque des revendications 3 ou 4,
**caractérisé en ce que**
les boîtiers d'injecteur de carburant (21) sont pressés par leur point d'entrée (27) chaque fois par un élément de pression (36) contre l'un des points de sortie (26) sur l'accumulateur de carburant haute pression (5).

6. Système d'injection de carburant pour moteurs à combustion interne selon la revendication 5,
**caractérisé en ce que**
les points d'entrée (27) et les points de sortie (26) sont entourés par une surface en forme de surface d'étanchéité (29, 32).

7. Système d'injection de carburant pour moteurs à combustion interne selon la revendication 6,
**caractérisé en ce que**
la surface d'étanchéité (29, 32) de l'un des composants, soit du boîtier d'injecteur de carburant (21) soit de l'accumulateur de carburant haute pression (5), est conique et la surface d'étanchéité de l'autre de ces composants est sphérique.

8. Système d'injection de carburant pour moteurs à combustion interne selon la revendication 6,
**caractérisé en ce que**
la surface d'étanchéité (29, 32) des deux composants, du boîtier d'injecteur de carburant (21) et de l'accumulateur de carburant haute pression (5), est sphérique avec un rayon de sphère différent.

9. Système d'injection de carburant pour moteurs à combustion interne selon la revendication 6,
**caractérisé en ce que**
la surface d'étanchéité (29, 32) des deux composants, du boîtier d'injecteur de carburant (21) et de l'accumulateur de carburant haute pression (5), est conique avec un angle de cône différent.
